# FASCICULE DE BREVET EUROPEEN

(11) **EP 0 192 610 B1**
(45) Date de publication et mention de la délivrance du brevet: **10.10.1990**
(21) Numéro de dépôt: 86810083.5
(22) Date de dépôt: 17.02.1986
(51) Int. Cl.: B25B 9/02

(54) **Brucelles à serrage et à desserrage automatiques**
Pinzetten zum automatischen Spannen und Lösen
Automatic clamping and loosening tweezers

(30) Priorité: 20.02.1985 CH 777/85
(43) Date de publication de la demande: 27.08.1986
(73) Titulaire: Manufactures des Outils Dumont S.A., 2901 Montignez (CH)
(72) Inventeur: Gabel, Jean-Paul, F-67610 La Wantzenau (FR)
(74) Mandataire: Vuille, Roman

(56) Documents cités:
- US-A- 2 876 778
- US-A- 3 399 583
- US-A- 4 389 912
- US-A- 4 452 106

## Description

Les brucelles ou pincettes connues, tenues dans une main, permettent à un opérateur de prendre et tenir entre les pointes un objet de faibles dimensions. Les branches des brucelles sont généralement flexibles et transmettent aux pointes saisissant l'objet une partie de la force de compression de la main sur les branches. Généralement, les pointes sont écartées en position de repos, sauf pour les brucelles à action négative, dont les branches sont entrecroisées et dont les pointes s'ouvrent sous l'effet de la compression des branches par la main.

Il est souvent désirable que l'objet saisi reste maintenu entre les pointes des brucelles sans que l'opérateur ait à exercer de pression sur les branches. Pour cela, il n'existe actuellement que les brucelles à action négative et des brucelles équipées par une bague de serrage en caoutchouc ou en cuir. Le déplacement de cette bague sur la forme extérieure généralement conique des brucelles permet de serrer les pointes ou de les laisser prendre leur position habituelle, ouverte ou fermée selon la pression de la main; le déplacement de cette bague de cuir ou de caoutchouc se fait avec la seconde main de l'opérateur.

Le brevet US No. 2.876.778 décrit une pince pour saisir une agrafe chirurgicale, qui est munie d'une bague immobilisant automatiquement, par gravité, les branches de la pince en position de serrage lorsqu'on l'oriente point en l'air après avoir saisi une agrafe chirurgicale. La libération des branches de la pince par la bague a lieu automatiquement lorsque le chirurgien oriente la pince pointe en bas.

Mais une pince de ce type de convient que pour une action par tout ou rien, pour le serrage d'objets ayant tous la même épaisseur. Dans le cas de brucelles, les objets que l'on veut saisir sont de dimensions très différentes, ce qui exige une solution différente.

On connaît aussi le brevet US No. 4.452.106 qui décrit une pince compliquée, comportant deux branches élastiques solidarisées à leur extremité arnière, à blocage réglable par action manuelle sur une glissière, ce qui ne suggère pas comment on pourrait réaliser le blocage automatique des bras de brucelles tenant entre elles un objet de dimensions quelconques.

La présente invention vise à fournir des brucelles à blocage automatique des bras en position de serrage d'un objet quelconque, et à déblocage automatique des bras.

Elle a pour objet des brucelles conformes à la revendication 1.

Les dessins annexés représentent à titre d'exemples, quelques formes d'exécution des brucelles selon l'invention.
Les figures 1 et 2 représentent une première forme d'exécution en vues frontale, respectivement latérale,
la figure 3 représente une bague de serrage,
les figures 4 et 5 représentent une seconde forme d'exécution en vues frontale, respectivement latérale,
les figures 6 et 7 représentent une troisième forme d'exécution en vues frontale, respectivement latérale,
les figures 8 et 9 représentent une quatrième forme d'exécution en vue frontale, respectivement latérale,
les figures 10 et 11 représentent une cinquième forme d'exécution en vues frontale, respectivement latérale,
et les figures 12 et 13 représentent une sixième forme d'exécution en vue frontale, respectivement latérale.

On voir sur les figures 1 et 2 des brucelles 1 avec deux branches élastiques, identiques accolées par leurs faces intérieures 8 à leurs extrémités arrières 5. La main entoure les brucelles et serre ou relâche les faces extérieures 7 des branches 2 pour s'en servir, la pression de serrage de la main s'exerçant en général au milieu des branches ou légèrement en avant de ce milieu. On voit sur la vue latérale que les branches 2 sont arquées pour permettre une action élastique des branches sur les pointes 3 sans que les branches se touchent en leur milieu.

Une bague rigide 9 peut coulisser librement sans frottement sur un certain parcours prévu dans la moitié arrière des brucelles.

A l'extrémité avant de ce parcous sans frottement, les branches 2 arquées ont un espacement tel que la bague 9 commence à frotter sur les faces extérieures 7 des branches 2, le frottement s'accroissant plus en avant. On voit à la figure 3 que la bague peut présenter une conicité des faces intérieures 17 de son ouverture qui font face aux faces extérieures 7 des branches 2 et cette conicité peut être identique à celle que présentent les faces extérieures 7 des branches arquées 2 là où la bague subit du frottement et se bloque dans son déplacement vers l'avant.

Là où le parcours sons frottement de la bague 9 prend fin vers l'arrière 5 des brucelles, différents moyens exerçant un frottement sur la bague peuvent être prévus. Une première forme d'exécution aux figures 1 et 2 prévoit que l'écartement des faces extérieures 7 des branches après avoit présenté un minimum s'accroît de nouveau légèrement tout à l'extrémité arrière et cela grâce à l'insertion d'une entretoise conique 10 entre les extrémités arrières accolées des branches 2. Lorsqu'on déplace le bague 9 vers l'extrémité arrière, un frottement commencera à s'établir avec les faces extérieures 7 qui s'écartent et s'accroîtra rapidement.

Le serrage et le desserrage des brucelles avec la bague sont obtenus comme suit:

Après avoir pris l'objet à saisir entre les pointes, l'opérateur tient les brucelles verticalement, la bague tombe par son poids à l'extrémité avant de son parcours sans frottement et se prend légèrement au-delà sur la conicité des brucelles. Une légère pression des doigts sur les branches des brucelles assure un blocage de la bague coulissante qui descend encore d'un ou deux mm; cela permet de maintenir un objet serré entre les pointes sans craindre qu'il se libère.

Pour assurer le déverrouillage, il suffit d'incliner les pointes vers le haut et d'exercer une légère pression sur les deux branches des brucelles afin de resserrer l'écartement des branches là où la bague s'est prise; la bague coulissante retourne sous l'effet de son poids à sa position initiale proche de l'extrémité arrière.

Dans la position initiale proche de l'extrémité arrière, on peut prévoir un frottement si faible pour la bague 9 que celle-ci, dès que les brucelles sont verticales pointes en bas, peut la quitter de son propre poids. On peut aussi prévoir à l'extrémité arrière une forme arquée des branches élastiques, agencée de telle façon que le frottement de la bague dans sa position arrière est fortement diminué ou même supprimé, lorsque l'opérateur serre les parties médianes des branches l'une contre l'autre, ce qui permet à la bague de se déplacer selon son poids (solution non représentée). On peut aussi tenir la pincette entre le pouce et le médius pour pousser avec l'index la bague hors de son parcours arrière avec forttement et lui permettre de tomber dans sa position avant de blocage.

Dans une seconde forme d'exécution, représentée aux figures 4 et 5, une plaquette élastique 11 fixée à une de ses extrémités par un rivet 12 sur une face extérieure 7 à l'arrière 5 d'une branche des brucelles procure le frottement et le blocage désirés de la bague 9 dans sa position arrière (pointillée). Cette plaquette peut servir de clip de retenue lorsqu'on met les brucelles dans une poche (comme pour un stylo); elle sert aussi de crochet permettant de suspendre les brucelles à un fil; par exemple, pour sécher l'objet serré entre les pointes.

Dans une troisième forme d'exécution représentée aux figures 6 et 7, un emboutissage 13 est proéminent au centre d'une face extérieure 7 à l'arrière 8 d'une branche des brucelles.

Dans une quatrième forme d'exécution représentée aux figures 8 et 9 les bords latéraux de l'extrémité arrière de chaque branche 2 sont légèrement écartés vers l'extérieur par emboutissage 14.

Dans une cinquième forme d'exécution représentée aux figures 10 et 11, un emboutissage 15 est proéminent au centre de chaque face extérieure 7 à l'arrière 5 des branches des brucelles.

Dans une sixième forme d'exécution représentée aux figures 12 et 13, un rivet 16 traversant les extrémités arrières 5 des branches et les maintenant accolées présentent des têtes légèrement proéminentes par rapport aux faces extérieures 7 des branches 2 des brucelles.

## Revendications

1. Brucelles avec deux branches (2) élastiques et solidarisées à leur extremité arrière caractérisée en ce que les deux branches sout sur une partie au moins de leur longueur convexes, en sens inverse, pour que l'épaisseur de l'ensemble, dans le plan de travail de ces branches soit maximum en un endroit à distance des deux extrémités de ces branches et en ce qu'une bague (9) de blocage automatique entourant les branches des brucelles est disposée pour coulisser sur la partie des branches située entre leurs extrémités arrières (5), où elles sont solidarisées, et l'endroit du maximum de convexité des branches, l'intérieur de cette bague étant dimensionné pour que, lorsque les brucelles sont dirigées avec leurs pointes inclinées vers le bas avec entre elles un objet qui y est maintenu par une pression des doigts de l'usager sur la partie convexe des branches, la bague glisse librement le long des branches jusqu'au moment où elle atteint l'endroit de la partie convexe où le frottement entre elle et cette partie l'immobilise, assurant ainsi le blocage automatique des branches dans la position de retenue entre leurs pointes de l'objet saisi, même si la pression des doigts cesse d'être exercée et si les brucelles sont orientées pointes en haut, la libération automatique des branches ayant lieu lorsque, les brucelles étant tenues pointes verticales ou inclinées vers le haut, on exerce avec les doigts une pression suffisante sur la partie convexe, pour que la bague soit libérée du frottement qui la retenait et tombe par son propre poids vers l'arrière des brucelles libérant ainsi l'objet qui se trouvait entre les pointes, la bague lors de son déplacement en arrière, soit recontrant une butée, soit subissant un frottement.

2. Brucelles selon la revendication, caractérisée en ce que l'intérieur de la bague de blocage présente deux faces opposées prévues pour coopérer chacune avec la face extérieure d'une des branches et ayant chacune une obliquité de pente correspondant à celle de la convexité des branches.

## Patentansprüche

1. Pinzette mit zwei elastischen und an ihrem hinteren Ende einstückigen Branchen (2), dadurch gekennzeichnet, das die Branchen mindestens über einen Teil ihrer Länge gegensinnig konvex so ausgebildet sind, dass die Gesamtdicke in der Betätigungsebene der Branchen an einer von beiden Enden dieser Branchen distanzierten Stelle ein Maximum aufweist, und dadurch, dass ein die Branchen der Pinzette umgebender, automatisch blockierender Ring (9) so angeordnet ist, dass er über einen, zwischen den hinteren Enden (5) der Branchen gelegenen Teil, wo die Branchen einstückig sind, und der Stelle der maximalen Konvexität der Branchen, gleiten kann, wobei das Innere des Ringes so dimensioniert ist, dass, wenn die Pinzette mit den Spitzen nach unten geneigt wird, und durch Fingerdruck des Benutzers ein Objekt im konvexen Teil der Pizette gefasst wird, der Ring frei längs der Branchen so weit gleitet, bis er zu einer Stelle des konvexen Teiles kommt, wo die Reibung zwischen ihm und diesen Teil ihn klemmt, so dass dadurch die automatische Blockierung der Branchen in der Haltestellung mit erfasstem Objekt erreicht wird, und zwar auch dann, wenn der Fingerdruck nachlässt und die Pinzette mit den Spitzen nach oben gehalten wird, und wobei die Branchen automatisch freigegeben werden, wenn die Pinzette mit den Spitzen vertikal oder teilweise nach oben geneigt gehalten wird und mit den Fingern ein solch ausreichender Druck auf den konvexen Teil ausgeübt wird, dass der Ring nicht mehr von den Reibungskräften gehalten werden kann, durch sein Eigengewicht nach hinten fällt, die Pinzette das zwischen den Spitzen geklemmte Objekt freigibt, und der Ring bei seiner Verschiebung nach hinten entweder auf einen Anschlag stösst oder durch Reibung gehalten wird.

2. Pinzette nach Patentanspruch 1, dadurch gekennzeichnet, dass der Blockierring zwei gegenüberliegende Flächen aufweist, die so ausgebildet sind, dass sie je mit einer Aussenfläche einer der Branchen zusammenwirken und dass sie eine Schräge entsprechend der Konvexität der Branchen aufweisen.

## Claims

1. Tweezers with two elastic legs (2) joined together at their back ends, characterized in that the two legs are convex, in opposite directions, over at least part of their length, so that the thickness of the whole, in the working plane of these legs, is a maximum at a point remote from the two ends of these legs, and in that an automatic locking ring (9), surrounding the legs of the tweezers, is arranged so as to slide over that part of the legs which is located between their back ends (5), where they are joined together, and the point of maximum convexity of the legs, the internal dimensions of this ring being such that, when the tweezers are directed with their tips inclined downwards and an object is held between said tips by the user pressing his fingers on the convex part of the legs, the ring slides freely along the legs until it reaches the point corresponding to the convex part, where the friction between said ring and this part immobilizes it, thereby ensuring that the legs are automatically locked in the position in which the gripped object is held between their tips, even if the fingers cease to apply pressure and if the tweezers are orientated with their tips inclined upwards, the legs being automatically freed when the tweezers are held with their tips vertical or inclined upwards and the fingers apply a sufficient pressure to the convex part to free the ring from the friction which was holding it and for it to fall under its own weight towards the back of the tweezers, thereby releasing the object held between the tips, the ring either encountering a stop or being subjected to friction as it moves back.

2. Tweezers according to Claim 1, characterized in that the interior of the locking ring has two opposite faces, each of which is intended to cooperate with the external face of one of the legs and each of which has an obliquity of slope corresponding to that of the convexity of the legs.
